# EUROPÄISCHE PATENTSCHRIFT

(11) **EP 1 254 974 B1**
(45) Veröffentlichungstag und Bekanntmachung des Hinweises auf die Patenterteilung: **28.12.2011**
(21) Anmeldenummer: 02009002.3
(22) Anmeldetag: 23.04.2002
(51) Int. Cl.: C25D 7/06

(54) **Verfahren und Vorrichtung zum Verschieben von auf Kontaktbalken hängenden Metall-Anodenplatten oder Metall-Anodenstäben in Elektrolyttanks**
Method and apparatus for shifting of metal anode plates or bars hanging on contact beams
Procédé et dispositif pour déplacer les plaques ou les barres d'anodes en métal suspendus aux poutres de contacte

(30) Priorität: 05.05.2001 DE 10121966
(43) Veröffentlichungstag der Anmeldung: 06.11.2002
(73) Patentinhaber: SMS Siemag AG, 40237 Düsseldorf (DE)
(72) Erfinder: Elsner, Wolfgang, 40878 Ratingen (DE); Hauka, Manfred, 47269 Duisburg (DE)
(74) Vertreter: Klüppel, Walter

(56) Entgegenhaltungen:
- WO-A-90/02219
- GB-A- 551 841
- GB-A- 2 093 863
- US-A- 2 399 254
- US-A- 2 776 939
- US-A- 6 024 846
- PATENT ABSTRACTS OF JAPAN vol. 015, no. 012 (C-0795), 10. Januar 1991 (1991-01-10) & JP 02 259100 A (KAWASAKI STEEL CORP), 19. Oktober 1990 (1990-10-19)

## Beschreibung

Die Erfindung betrifft eine Vorrichtung zum Verschieben von auf Kontaktbalken hängenden Metall-Anodenplatten oder Metall-Anodenstäben in Elektrolyttanks durch einen Anodenschieber für elektrolytische Bandveredelungs- oder Beschichtungsanlagen.

In solchen Anlagen wird metallisches Band, z.B. Stahlband, in einem elektrolytischen Prozess kontinuierlich beschichtet, z.B. verzinnt. Dabei werden die Metall-Anodenplatten oder die Metall-Anodenstäbe mittels eines hakenähnlichen Werkzeugs in den Behandlungsbereich beidseitig des zu beschichtenden Stahlbandes positioniert. Es ist bekannt, ganze Anodenpakete durch Angriff einer Schubstange an der zuletzt eingehängten, äußeren Anode mechanisch oder hydraulisch zu verschieben. Dabei wird die Schubstange mit einem Schubgerät verbunden, das sich annähernd in Höhe der Anodenköpfe befindet und transportabel ist (DE-OS 23 23 788). Die Betätigung des Schubgerätes, d.h. das Vor- und Zurückfahren erfolgt weiterhin durch eine Bedienungsperson. Das Einhängen der Anoden erfolgt ebenso nach wie vor von Hand. Es ist zwar durch das Schubgerät möglich, die Anoden bei mit voller Geschwindigkeit laufender Anlage in kurzer Zeit und ohne Unfall- oder Beschädigungsgefahr für das Band zu verschieben. Jedoch ist es nach wie vor schwierig, das Anodenpaket ausreichend genau zum zu beschichtenden Metallband auszurichten und während des Beschichtens nachzufahren und z.B. die Beschichtungsdicke im Bandkantenbereich zu verändern.

Aus der GB-A-2 093 863 ist eine Vorrichtung und ein Verfahren zum automatischen Auswechseln und Positionieren von Metall-Anoden bekannt. Die Anoden werden dabei gleichzeitig über hydraulische Zylinder und Anodenschieberstangen verschoben. Die Anoden sind auf Stangenpaaren aufgestützt. Das Anodenpaket wird über auf Schienen geführte Seilzüge und senkrecht hängende Bügel gehalten und quer zur Bandlaufrichtung jeweils nach Restlängen der verbrauchten Anode weiter geschoben, wobei auch die Seilzüge in den Schienen synchron verfahren werden müssen. Es kann nicht ausgeschlossen werden, dass damit eine genauere Positionierung nicht erzielt werden kann.

Die GB-A-551 841 beschreibt eine Art Haken, mit dem verbrauchte Anoden aus dem elektrisch kontaktierten Bereich gezogen werden können. Es werden jedoch zum Hintergreifen jeder Metall-Anode Zwischenräume zwischen zwei aufeinander folgende Metall-Anoden benötigt. Die Zwischenräume müssen mit einem Distanzstück ausgefüllt werden.

Der Erfindung liegt die Aufgabe zugrunde, unabhängig von dem Nachschub einzelner neuer Anodenplatten oder Anodenstäbe, ganze Anodenpakete schneller und genauer zu positionieren.

Die gestellte Aufgabe wird erfindungsgemäß bei einer Vorrichtung für die Verschiebung von auf Kontaktbalken hängenden Metall-Anodenplatten oder Metall-Anodenstäben in Elektrolyttanks mittels eines Anodenschiebers, für elektrolytische Bandveredelungs- oder Beschichtungsanlagen, dadurch gelöst, dass
eine Balkentraverse auf beidseitigen Brückenlagern abgestützt ist,
die Brückenlager jeweils mit einem Schiebelager und mit einem Drehlager sowie die Drehlager durch eine Verstellspindel verbunden ausgebildet sind,
an einem Ende der Verstellspindel ein Antriebsmotor angreift,
die Verstellspindel zwei Gewindemuttern aufweist, die mit einem vorderen Verfahrrahmen und einem hinteren Verfahrrahmen, zwischen denen die hängenden Metall-Anodenplatten oder Metall-Anodenstäben angeordnet sind, verbunden ausgebildet sind und
der vordere Verfahrrahmen mit dem Anodenschieber verbunden ausgebildet ist.

Nach einer weiteren Ausgestaltung ist vorgesehen, dass die Verstellspindel und die Drehlager sowie Gewindemuttern von einem Grundrahmen umgeben sind, der selbst von einem vorderen Verfahrrahmen und einem hinteren Verfahrrahmen auf Teillängen umgeben ist. Die Verstellspindel bleibt daher in jeder Verschiebelage vom Grundrahmen umgeben und dadurch geschützt.

Eine andere Verbesserung besteht darin, dass ein an der Balkentraverse angeordneter Haken mittels einer Mitnehmerklinke in die hinterste, verbrauchte Metall-Anode einrastbar ist.

Eine Leistungssteigerung der Anlage wird dadurch erzielt, dass die Balkentraverse mit mehreren, parallel nebeneinander verlaufenden Kontaktbalken zusammenwirkt. Eine Verschiebung der Balkentraverse wirkt sich auf alle auf den Kontaktbalken befindliche Metall-Anoden aus.

Die Verstellung der Balkentraverse kann technisch und wirtschaftlich günstig durchgeführt werden, indem für mehrere Kontaktbalken ein einziger Antrieb für die Balkentraverse vorgesehen ist.

Für eine sichere Bedienung und für eine fehlerfreie Funktion ist noch vorteilhaft, dass an der Balkentraverse elektrisch isoliert ausgeführte Verschiebepuffer und / oder elektrisch isoliert aufgehängte Mitnehmerklinken vorgesehen sind.

Die Sicherheit der Funktionen kann noch weiter gesteigert werden, indem die gesamte Balkentraverse elektrisch isoliert aufgehängt bzw. gelagert ist.

In der Zeichnung sind Ausführungsbeispiele dargestellt, anhand deren das Verfahren und die Vorrichtung nachstehend erläutert werden.

Es zeigen:
- Fig. 1: xeine Draufsicht auf die Balkentraverse mit Brückenlagern,
- Fig. 2: einen senkrechten Längsschnitt B-B aus Fig. 1,
- Fig. 2A: eine Einzelheit C aus Fig. 2 und
- Fig. 3: einen senkrechten Querschnitt A-A aus Fig. 2.

Gemäß Fig. 1 ist eine Balkentraverse 1 gebildet, die auf an den Enden angeordneten Brückenlagern 2 und 3 aufgestützt ist. Die Balkentraverse 1 verläuft senkrecht und / oder unter einem spitzen Winkel zur Bandlaufrichtung 4 ( vgl. Fig. 3) des zu beschichtenden Metall-, insbesondere Stahlbandes 5. Das Metallband 5 ist um eine Stromrolle 6 geführt, so dass das Metallband 5 zwischen zwei Anodenreihen ( lösliche Metall-Anodenplatten oder Metall-Anodenstäbe) kontinuierlich vorbeitransportiert wird.

Die Anoden 7 befinden sich auf einem Kontaktbalken 8 und hängen von diesem in einen Elektrolyttank 9, der bis zum Flüssigkeitsspiegel 10 mit Elektrolytflüssigkeit gefüllt ist. Die Metall-Anoden 7 hängen in der Beschichtungsposition 11, d.h. in einem Abstand zum Metallband 5, der elektrolytisch günstig ist.

Die Balkentraverse 1 besitzt Schiebelager 12 und 13 mit Drehlagern 14 und 17, die zusammen mit Gewindemuttern 15 und 16 mittels einer Verstellspindel 18 hinund herverschiebbar sind.

Die Balkentraverse 1 bildet an den Enden jeweils einen vorderen und einen hinteren Verfahrrahmen 19 und 20. In Fig. 1 ist der linke Verfahrrahmen 19 in Ruhestellung gezeichnet und der rechte Verfahrrahmen 20 in Wechselstellung und zwar mit einem Verschiebeweg 21, der vom Breitenverhältnis des Metallbandes 5 abhängig ist, so dass verschiedene Breiten behandelt werden können.

Der Verschiebeweg 21 wird mittels eines Antriebs 22 ausgeführt, der auf der Verstellspindel 18 lagert und z.B. aus einem Elektrodrehmotor 22a bestehen kann.

Die Verstellspindel 18 und die Drehlager 14 und 17 und die Gewindemuttern 15 und 16 sind von einem Grundrahmen 23 umgeben, der selbst von dem vorderen Verfahrrahmen 19 und dem hinteren Verfahrrahmen 20 auf den gezeigten Teillängen 24 umgeben ist. Am vorderen Verfahrrahmen 19 ist der Anodenschieber 1a befestigt.

An der Balkentraverse 1 (Fig. 2A) ist ferner ein Haken 25 befestigt, der eine Mitnehmerklinke 26 besitzt. Die Mitnehmerklinke 26 ist in die letzte, oder mehrere, verbrauchte Metall-Anoden 7 einrastbar und diese können dann herausgezogen werden.

Die Balkentraverse 1 kann mehrere, parallel nebeneinander verlaufende Kontaktbalken 8 ( wie in Fig. 3 sichtbar) bedienen. Für mehrere Kontaktbalken 8 ist der Antrieb 22 als einziger Antrieb vorgesehen, der die Balkentraverse 1 insgesamt verstellt.

An der Balkentraverse 1 sind fernber elektrisch isoliert ausgeführte Verschiebepuffer 27 und / oder elektrisch isoliert aufgehängte Mitnehmerklinken 26 vorgesehen. Die gesamte Balkentraverse 1 kann elektrisch isoliert aufgehängt oder gelagert sein.

### Bezugszeichenliste:

- 1: Balkentraverse
- 1a: Anodenschieber
- 2: Brückenlager
- 3: Brückenlager
- 4: Bandlaufrichtung
- 5: Metall-, insbesondere Stahlband
- 6: Stromrolle
- 7: Metall-Anode
- 8: Kontaktbalken
- 9: Elektrolyttank
- 10: Flüssigkeitsspiegel
- 11: Beschichtungsposition
- 12: Schiebelager
- 13: Schiebelager
- 14: Drehlager
- 15: Gewindemutter
- 16: Gewindemutter
- 17: Drehlager
- 18: Verstellspindel
- 19: vorderer Verfahrrahmen
- 20: hinterer Verfahrrahmen
- 21: Verschiebeweg
- 22: Antrieb
- 22a: Antriebsmotor
- 23: Grundrahmen
- 24: Teillänge
- 25: Haken
- 26: elektrisch isolierte Mitnehmerklinke
- 27: elektrisch isolierter Verschiebepuffer

## Patentansprüche

1. Vorrichtung für die Verschiebung von auf Kontaktbalken (8) hängenden Anoden (7) in Form von Metall-Anodenplatten oder Metall-Anodenstäben in Elektrolyttanks (9) mittels eines Anodenschiebers (1a), für elektrolytische Bandveredelungs- oder Beschichtungsanlagen für Metallband,
**dadurch gekennzeichnet, dass**
eine Balkentraverse (1) mit Schiebelagern (12, 13) vorgesehen ist zum Abstützen der Balkentraverse (1) auf neben dem Elektrolyttank (9) angeordneten Brückenlagem (2, 3),
ein vorderer Verfahrrahmen (19) und ein hinterer Verfahrrahmen (20) vorgesehen sind, die an den jeweiligen Enden der Balkentraverse angeordnet sind,
die Schiebelager (12, 13) Drehlager (14, 17) aufweisen und in den Drehlagern eine Verstellspindel (18) drehbar gelagert ist, zum Verfahren des hinteren Verfahrrahmens (20) gegenüber dem vorderen Verfahrrahmen (19) um einen Verschiebeweg (21), der von dem Breitenverhältnis des Metallbandes abhängt;
ein Antrieb (22) vorgesehen ist zum Antreiben der Verstellspindel (18); und der Anodenschleber (1a) zum Verschieben der Anoden (7) auf dem Kontaktbalken (8) an dem vorderen Verfahrrahmen (19) befestigt ist.

2. Vorrichtung nach Anspruch 1,
**dadurch gekennzeichnet,**
**dass** die Verstellspindel (18) und die Drehlager (14, 17) sowie Gewindemuttem (15, 16) von einem Grundrahmen (23) umgeben sind, der selbst von dem vorderen Verfahrrahmen (19) und dem hinteren Verfahrrahmen (20) auf Teillängen (24) umgeben ist.

3. Vorrichtung nach Anspruch 1 oder 2,
**dadurch gekennzeichnet,**
**dass** ein an der Balkentraverse (1) angeordneter Haken (25) mittels einer Mitnehmerklinke (26) in die hinterste, verbrauchte Metall-Anode (7) einrastbar Ist.

4. Vorrichtung nach einem der Ansprüche 1 bis 3,
**dadurch gekennzeichnet,**
**dass** die Balkentraverse (1) mit mehreren, parallel nebeneinander verlaufenden Kontaktbalken (8) zusammenwirkt.

5. Vorrichtung nach einem der Ansprüche 1 bis 4,
**dadurch gekennzeichnet,**
**dass** für mehrere Kontaktbalken (8) ein einziger Antrieb für die Balkentraverse (1) vorgesehen ist.

6. Vorrichtung nach einem der Ansprüche 1 bis 5.
**dadurch gekennzeichnet,**
**dass** an der Balkentraverse (1) elektrisch isoliert ausgeführte Verschiebepuffer (27) und / oder elektrisch isoliert aufgehängte Mitnehmerklinken (26) vorgesehen sind.

7. Vorrichtung nach einem der Ansprüche 1 bis 6,
**dadurch gekennzeichnet,**
**dass** die gesamte Balkentraverse (1) elektrisch isoliert aufgehängt oder gelagert ist.

## Claims

1. Device for displacement of anodes (7), which are suspended on contact bars (8), in the form of metal anode plates or metal anode rods in electrolyte tanks (9) by means of an anode displacer (1a), for electrolytic strip finishing plants or coating plants for metal strip, **characterised in that** a bar cross member (1) with displacement bearings (12, 13) for supporting the bar cross member (1) on bridge bearings (2, 3) arranged near the electrolyte tank (9) is provided, a front travel frame (19) and a rear travel frame (20) arranged at the respective ends of the bar cross member are provided, the displacement bearings (12, 13) have rotary bearings (14, 17), an adjuster spindle (18) for moving the rear travel frame (20) relative to the front travel frame (19) through a displacement path (21) dependent on the width ratio of the metal strip is rotatably mounted in the rotary bearings, a drive (22) for driving the adjuster spindle (18) is provided and the anode displacer (1a) is, for displacing the anodes (7) on the contact bar (8), fastened to the front travel frame (19).

2. Device according to claim 1, **characterised in that** the adjuster spindle (18) and the rotary bearings (14, 17) as well as threaded nuts (15, 16) are surrounded by a base frame (23) which itself is surrounded by the front travel frame (19) and the rear travel frame (20) at part lengths.

3. Device according to claim 1 or 2, **characterised in that** a hook (25) arranged at the bar cross member (1) can be detented in the rearmost, used metal anode (7) by means an entrainer latch (26).

4. Device according to any one of claims 1 to 3, **characterised in that** the bar cross member (1) co-operates with several contact bars (8) extending parallelly adjacent to one another.

5. Device according to any one of claims 1 to 4, **characterised in that** a single drive for the bar cross member (1) is provided for several contact bars (8).

6. Device according to any one of claims 1 to 5, **characterised in that** displacement buffers (27) constructed to be electrically insulated and/or entrainer latches (26) suspended to be electrically insulated are provided at the bar cross member (1).

7. Device according to any one of claims 1 to 6, **characterised in that** the entire bar cross member (1) is suspended or mounted to be electrically insulated.

## Revendications

1. Dispositif pour déplacer des anodes (7), suspendues sur des poutres de contact (8), sous la forme de plaques-anodes en métal ou de barres-anodes en métal dans des réservoirs d'électrolyte (9) au moyen d'un poussoir d'anode (1a), pour des installations électrolytiques de traitement ou de revêtement pour des bandes métalliques,
**caractérisé en ce que**
il est prévu une traverse de poutre (1) avec des supports de poussoir (12, 13) pour soutenir la traverse de poutre (1) sur des supports en pontets (2, 3) agencés à côté du réservoir d'électrolyte (9),
il est prévu un cadre mobile antérieur (19) et un cadre mobile postérieur (20), qui sont agencés aux extrémités respectives de la traverse de poutre,
les supports de poussoir (12, 13) comprennent des paliers rotatifs, et une broche de déplacement (18) est montée en rotation dans les paliers rotatifs afin de déplacer le cadre mobile postérieur (20) par rapport au cadre mobile antérieur (19) à raison d'un trajet de déplacement (21) qui dépend du rapport de largeur de la bande métallique ;
il est prévu un entraînement (22) pour entraîner la broche de déplacement (18), et le poussoir d'anode (1a) destiné à déplacer les anodes (7) sur la poutre de contact (8) est fixé sur le cadre mobile antérieur (19).

2. Dispositif selon la revendication 1,
**caractérisé en ce que** la broche de déplacement (18) et les paliers rotatifs (14, 17) ainsi que des écrous taraudés (15, 16) sont entourés par un cadre de base (23), qui est lui-même entouré par le cadre mobile antérieur (19) et par le cadre mobile postérieur (20) sur des longueurs partielles (24).

3. Dispositif selon la revendication 1 ou 2,
**caractérisé en ce qu'**un crochet (25) agencé sur la traverse de poutre (1) est susceptible d'être enclenché dans l'anode métallique consommée (7) la plus postérieure, au moyen d'un loquet d'entraînement (26).

4. Dispositif selon l'une des revendications 1 à 3,
**caractérisé en ce que** la traverse de poutre (1) coopère avec plusieurs poutres de contact (8) s'étendant parallèlement les unes à côté des autres.

5. Dispositif selon l'une des revendications 1 à 4,
**caractérisé en ce qu'**il est prévu un entraînement unique pour la traverse de poutre (1) pour plusieurs poutres de contact (8).

6. Dispositif selon l'une des revendications 1 à 5,
**caractérisé en ce qu'**il est prévu sur la traverse de poutre (1) des tampons mobiles (27) réalisés avec isolation électrique et/ou des loquets d'entraînement (26) suspendus avec isolation électrique.

7. Dispositif selon l'une des revendications 1 à 6,
**caractérisé en ce que** la totalité de la traverse de poutre (1) est suspendue ou montée avec isolation électrique.
